# DEMANDE DE BREVET EUROPEEN

(11) **EP 1 281 343 A1**
(43) Date de publication de la demande: **05.02.2003**
(21) Numéro de dépôt: 02356119.4
(22) Date de dépôt: 27.06.2002
(51) Int. Cl.: A47K 10/36

(54) **Flasque porte-bobine anti boucle dans un appareil distributeur de matériau d'essuyage**

(30) Priorité: 31.07.2001 FR 0110418
(71) Demandeur: Granger, Maurice, F-42270 Saint-Priest-en-Jarez (FR); Granger, Daniel, 85110 Saint Germain de Princay (FR); Granger, Sméralda, 42000 Saint Etienne (FR); Granger, Sabine, 42000 Saint Etienne (FR)
(72) Inventeur: Granger, Maurice, F-42270 Saint-Priest-en-Jarez (FR); Granger, Daniel, 85110 Saint Germain de Princay (FR); Granger, Sméralda, 42000 Saint Etienne (FR); Granger, Sabine, 42000 Saint Etienne (FR)
(74) Mandataire: Dupuis, François

(57) **Abrégé**

Flasque porte-bobine dans un appareil distributeur de matériau d'essuyage, du type comprenant un bâti support recevant un couvercle de protection, ledit bâti présentant deux flasques entre lesquels sont disposés la bobine de matériau, le tambour récepteur du dispositif de coupe, et d'éventuels autres composants, les flasques porte-bobine recevant chacun un embout récepteur du mandrin de la bobine, caractérisé en ce que l'un des flasques (5) reçoit, dans sa zone supérieure, un axe (9) support d'embout (10),
et en ce que l'embout reçoit un joint torique (14) faisant saillie et coopérant avec le mandrin de la bobine,
et en ce que un moyen de rappel élastique est disposé entre la base (5.1) dudit flasque (5) ou la barre entretoise (15) de liaison associée entre les flasques (4.5) pour assurer une fonction anti-boucle, en coopérant avec des moyens (11 - 12) autorisant la mise en tension du moyen de rappel.

## Description

L'invention se rattache au secteur technique des appareils distributeurs de matériau d'essuyage du type papier ouaté pour des applications essuie-mains, papier toilette, essuyage et nettoyage en général.

Le demandeur a développé de nombreux appareils de ce type qui comprennent, de manière usuelle, un carter, un capot, un tambour avec lame de coupe intégrée, ladite lame étant susceptible de sortir du tambour en fonctionnement grâce à des moyens de lancement et de rappel du tambour incluant un excentrique et un ressort de lancement de rappel disposés à partir d'un côté latéral du tambour. Des flasques latéraux du carter sont agencés pour supporter la bobine de matériau qui vient soit en appui direct sur le tambour selon l'enseignement du brevet FR 2.332.215, soit dans un plan au-dessus du tambour sans contact avec celui-ci, comme par exemple dans la réalisation décrite dans le brevet FR 99.13691.

Dans ce genre d'appareil, la découpe d'une bande de matériau s'effectue par traction manuelle de l'utilisateur. En conséquence, la force de traction peut varier dans son importance et dans son orientation. De ce fait, peut se produire l'apparition de boucle entre la bobine de matériau et le point de contact entre le tambour récepteur du dispositif de coupe avec un moyen presseur complémentaire permettant l'appui de la bande de matériau. Cette apparition de boucle est gênante et le demandeur a développé déjà plusieurs solutions de dispositifs anti-boucle pour remédier à ces inconvénients. On cite par exemple les enseignements des brevets français suivants : FR 8903416 et FR 9805866.

La démarche du demandeur a été de s'orienter vers une nouvelle conception et simplification du dispositif anti-boucle pouvant s'adapter à tout type d'appareil distributeur de matériau essuie-mains, papier toilette et autres, du type où la bobine est montée en appui sur le tambour, ou en non appui sur ce dernier.

La solution imaginée par le demandeur répond d'une manière simplifiée au problème posé.

Selon une première caractéristique de l'invention, le flasque porte-bobine dans un appareil distributeur de matériau d'essuyage, du type comprenant un bâti support recevant un couvercle de protection, ledit bâti présentant deux flasques entre lesquels sont disposés la bobine de matériau, le tambour récepteur du dispositif de coupe, et d'éventuels autres composants, les flasques porte-bobine recevant chacun un embout récepteur du mandrin de la bobine, est remarquable en ce que l'un des flasques recevant dans sa zone supérieure un axe support d'embout, et en ce que l'embout reçoit un joint torique faisant saillie et coopérant avec le mandrin de la bobine, et en ce que un moyen de rappel élastique est disposé entre la base dudit flasque ou l'entretoise de liaison associée des flasques pour assurer une fonction anti-boucle, en coopérant avec des moyens autorisant la mise en tension du moyen de rappel.

Ces caractéristiques et d'autres encore ressortiront bien de la suite de la description.

Pour fixer l'objet de l'invention, on le décrit maintenant d'une manière non limitative illustrée aux figures des dessins où :
La figure 1 est une vue de côté d'un appareil distributeur de papier dans lequel le couvercle a été ouvert pour la représentation du dispositif anti-boucle, selon l'invention,
La figure 2 est une vue de face et partielle d'un appareil distributeur incluant le dispositif de l'invention représenté en situation d'utilisation,
La figure 3 est une vue partielle, selon la figure 2, illustrant le basculement d'un flasque porte-bobine porteur du dispositif,
La figure 4 est une vue de côté et partielle du dispositif.

Afin de rendre plus concret l'objet de l'invention, on le décrit maintenant d'une manière non limitative illustrée aux figures des dessins.

L'appareil distributeur de matériau d'essuyage, pour essuie-mains, papier toilette et autres, est référencé dans son ensemble par (1). Il comprend un bâti support (2) comprenant successivement une face de fond (2a) et une face inférieure (2b) à partir de laquelle est articulé un couvercle (3) de protection. Le bâti support présente deux flasques (4 - 5) entre lesquels sont disposés la bobine de matériau (b), le tambour récepteur du dispositif de coupe de la bande de matériau. Le tambour n'est pas représenté aux dessins, ainsi que d'autres pièces et composants qui peuvent, le cas échéant, être intégrés dans l'appareil distributeur et qui, en l'espèce, ne font pas partie directement de l'invention et en particulier dans la fonctionnalité de celle-ci. C'est la raison pour laquelle les dessins établis illustrent essentiellement les éléments nécessaires à la compréhension de l'invention.

Le flasque (4) est disposé fixement sur l'un des côtés de l'appareil. Il est rapporté et fixé au bâti de celui-ci par encliquetage ou autre moyen de liaison temporaire. La partie supérieure du flasque est agencée pour recevoir un axe horizontal (6) se prolongeant par un embout (7) susceptible de pénétrer dans le mandrin support (8) de la bobine (b).

Selon l'invention, et dans une première mise en oeuvre, l'autre flasque (5) disposé dans le même plan que le flasque (4) comprend deux parties (5.1 - 5.2). Une première partie ou base à position fixe et susceptible d'autoriser la fixation d'un côté de composants connus, tels que un tambour, un rouleau presseur, un rouleau de sécurité ou autres. Cette partie fixe se prolonge vers le haut par une partie (5.2) qui est avantageusement articulée à la précédente pour être écartée vers l'extérieur selon une angulation suffisante α pour l'insertion de la bobine de matériau sur les embouts porteurs. Cette partie (5.2) est articulée à sa base par rapport à (5.1) à l'aide d'un axe d'articulation (8) du type tige, monté et guidé le long de la zone supérieure de la partie fixe (5.1) du flasque. La partie articulée (5.2) reçoit, dans sa zone supérieure, un axe (9) se prolongeant par un embout (10) disposé en alignement axial avec l'embout précédent pour permettre la tenue de la bobine de matériau précitée. L'axe (9) de l'embout reçoit sur sa partie extérieure une couronne crantée (11) qui est susceptible de coopérer avec une couronne sous-jacente crantée (12) montée sur un axe (13) solidaire de la partie articulée (5.2) du flasque (5). Cette couronne sous-jacente (12) présente un point de saillie (12.1) débordant de côté intérieur et autorisant la fixation de l'extrémité (13.1) d'un moyen élastique de rappel (13). L'autre extrémité (13.2) dudit moyen (13) est fixée sur un plan fixe, soit formé sur la partie fixe du flasque (5), soit sur une barre de liaison entretoise (15) entre les flasques (4 et 5). Ce moyen de rappel peut être un ressort à boudins ou une languette flexible. La position de ce moyen est telle qu'il participe au basculement d'ouverture de la partie (5.2) articulée du flasque (5). La couronne crantée (12) est établie selon un rapport dimensionnel de 2 à 3 fois le diamètre de la couronne (11).

Ainsi, une première fonction du moyen (13) est de ramener en position le flasque (5) et en particulier dans la position de la figure 2.

Ce moyen (13) établi sous forme de ressort, par exemple, est disposé pour être situé sensiblement en regard de la partie fixe du flasque (5), tandis que ses extrémités sont accrochées selon une longueur plus ou moins importante à la barre entretoise et à la couronne dentée (12).

Selon une autre mise en oeuvre du flasque (5), celui-ci est réalisé avec une certaine élasticité et flexibilité permettant son écartement par son extrémité supérieure pour l'introduction de la bobine de matériau. Dans ce cas, la base du flasque (5) peut permettre la fixation d'une extrémité du moyen de rappel, tandis que sa partie supérieure est agencée pour la réception des moyens autorisant la fonction anti-boucle rappelée précédemment.

Selon une autre disposition avantageuse de l'invention, la bobine disposée sur le flasque articulé présente un joint torique (14) faisant légèrement saillie et contribuant à la liaison de la bobine de matériau sur l'embout en provoquant, lors de la rotation de la bobine, la rotation de l'embout. Ainsi, lorsqu'il y a une traction de la bande de matériau pour un format donné, hors de l'appareil, la distribution d'un format de matériau entraîne la rotation de la bobine sur elle-même, et donc en particulier de l'embout (10) porteur du joint torique. Cela entraîne une rotation du couple de couronnes dentées (11 - 12) disposés sur le flasque articulé. La couronne inférieure (12), de par sa rotation sur elle-même, provoque le déplacement correspondant du point de fixation supérieur du moyen de rappel et ainsi sa mise en tension. Lorsque l'effort, sur la bande de papier, est relâchée, par simple détente élastique du moyen de rappel, la bobine de matériau revient en arrière en absorbant et supprimant l'effet de boucle résultant d'une trop importante rotation de la bobine de matériau sur elle-même. Le rapport dimensionnel particulier de 2 à 3 des couronnes entre elles fait que le matériau est toujours en tension.

Le moyen élastique de rappel est avantageusement un ressort à boudins mais il peut être aussi réalisé sous forme de languette flexible ou équivalent. La solution apportée est donc simple à réaliser. Le moyen de rappel assure ainsi une double fonction, à la fois de rappel en position fermeture de la partie supérieure (5.2) du flasque (5), et surtout la fonction anti-boucles par un retour de la bobine sur elle-même en cas de suppression de l'effort de traction de l'utilisateur, et par simple détente du moyen de rappel. A titre complémentaire, une butée d'arrêt fixe (16) est rendue solidaire de la partie supérieure, articulée ou non (5.2) du flasque (5). Une autre butée (17) est disposée sur la couronne (12) et tourne donc avec celle-ci. Ces deux butées (16 - 17) ont pour fonction de limiter la rotation de la couronne (12) en venant en contact l'une l'autre en faisant ainsi office de limiteur de course. Ainsi, il ne peut y avoir de rotation sur un tour de la couronne (12) et le moyen de rappel reste contrôlé sans risque d'enroulement autour de l'embout en regard.

Les avantages de cette mise en oeuvre sont évidents : la simplicité, le coût de fabrication et de montage des composants. Le ressort de rappel peut être choisi dans sa mise en oeuvre pour réguler l'effort de traction et de ré-embobinage. Le ressort de rappel peut être réalisé sous forme d'une languette flexible réalisée en un matériau qui ne soit pas destructible lors des nombreuses manipulations de chargement et rechargement de la bobine de matériau dans l'appareil.

Selon un autre avantage de l'invention, les couronnes (11 - 12) peuvent tourner dans les deux sens puisqu'il n'y a aucun moyen de contrôle du sens de rotation. Cela permet le positionnement de la bobine de matériau dans les deux sens. Quel que soit le sens de montage de la bobine, les butées d'arrêt (16 - 17) limitent la rotation des couronnes entre elles.

## Revendications

1. Flasque porte-bobine dans un appareil distributeur de matériau d'essuyage, du type comprenant un bâti support recevant un couvercle de protection, ledit bâti présentant deux flasques entre lesquels sont disposés la bobine de matériau, le tambour récepteur du dispositif de coupe, et d'éventuels autres composants, les flasques porte-bobine recevant chacun un embout récepteur du mandrin de la bobine,
**caractérisé en ce que** l'un des flasques (5) reçoit, dans sa zone supérieure, un axe (9) support d'embout (10),
et **en ce que** l'embout reçoit un joint torique (14) faisant saillie et coopérant avec le mandrin de la bobine,
et **en ce que** un moyen de rappel élastique est disposé entre la base (5.1) dudit flasque (5) ou la barre entretoise (15) de liaison associée entre les flasques (4.5) pour assurer une fonction anti-boucle, en coopérant avec des moyens (11 - 12) autorisant la mise en tension du moyen de rappel.

2. Flasque porte-bobine dans un appareil distributeur de matériau d'essuyage, selon la revendication 1, **caractérisé en ce que** l'axe (9) de l'embout (10) reçoit, dans sa partie extérieure, une couronne dentée (11) coopérant avec une couronne sous-jacente (12) crantée montée sur un axe (13) et solidaire de la partie supérieure (5.2) du flasque (5), ladite couronne (12) présentant un point de saillie (12.1) autorisant la fixation d'un moyen élastique de rappel (13).

3. Flasque porte-bobine dans un appareil distributeur de matériau d'essuyage, selon la revendication 2, **caractérisé en ce que** le moyen de rappel (12) est un ressort.

4. Flasque porte-bobine dans un appareil distributeur de matériau d'essuyage, selon la revendication 2, **caractérisé en ce que** le moyen de rappel (12) est une languette flexible.

5. Flasque porte-bobine, selon la revendication 2, **caractérisé en ce que** les couronnes (11 - 12) sont établies dans un rapport dimensionnel de 2 à 3, la couronne (12) étant la plus grande, ledit rapport dimensionnel assurant une mise en tension constante de la bande de matériau.

6. Flasque porte-bobine, selon la revendication 2, **caractérisé en ce que** les couronnes (11 - 12) sont montées libres en rotation pour tourner dans les deux sens et autorisant le positionnement de la bobine de matériau dans les deux sens.

7. Flasque porte-bobine, selon la revendication 2, **caractérisé en ce que** la partie supérieure (5.2) du flasque (5) reçoit une butée d'arrêt fixe (16) tandis que la couronne (12) reçoit une butée (17), lesdites butées (16 - 17) coopérant l'une contre l'autre, d'un côté ou de l'autre, en fonction du sens de rotation des couronnes pour limiter la rotation de celles-ci.

8. Flasque porte-bobine, selon l'une quelconque des revendications 1, 2 et 7, **caractérisé en ce que** le flasque (5) est réalisé en deux parties (5.1 - 5.2), une première ou base fixe (5.1) et l'autre supérieure (5.2) articulée par rapport à la partie fixe, et **en ce que** le moyen de rappel assure une fonction complémentaire de rappel élastique de la partie articulée du flasque par rapport à sa base.

9. Flasque porte-bobine, selon l'une quelconque des revendications 1, 2 et 7, **caractérisé en ce que** le flasque (5) présente une élasticité et flexibilité autorisant son écartement pour l'introduction de la bobine de matériau.
